# EUROPÄISCHE PATENTSCHRIFT

(11) **EP 2 578 761 B1**
(45) Veröffentlichungstag und Bekanntmachung des Hinweises auf die Patenterteilung: **16.09.2015**
(21) Anmeldenummer: 12186112.4
(22) Anmeldetag: 26.09.2012
(51) Int. Cl.: E04B 2/96

(54) **Anschluss einer Pfosten-Riegel-Konstruktion**
Conncetion of a structure through mullions or transoms
Connexion d'une construction à poteau-traverse

(30) Priorität: 28.09.2011 DE 202011106431 U
(43) Veröffentlichungstag der Anmeldung: 10.04.2013
(73) Patentinhaber: Raico Bautechnik GmbH, 87772 Pfaffenhausen (DE)
(72) Erfinder: Vögele, Rainer, 87719 Mindelheim (DE)
(74) Vertreter: Charrier, Rapp & Liebau

(56) Entgegenhaltungen:
- DE-U1- 29 910 011
- DE-U1-202004 008 862
- DE-U1-202004 015 136

## Beschreibung

Die Erfindung betrifft eine Pfosten-Riegel-Konstruktion nach dem Oberbegriff des Anspruchs 1.

In der DE 299 10 011 U1 ist eine Pfosten-Riegel-Konstruktion mit einer aus Tragprofilen in Pfosten-Riegel-Bauweise zusammengesetzten Tragkonstruktion offenbart. An der Tragkonstruktion sind Füllelemente durch Andruckprofile über äußere und innere Dichtungen abgedichtet befestigt. An dem Tragprofil ist eine Fahnendichtung mit einem zwischen der äußeren Dichtung und dem Füllelement eingeklemmten Dichtungsbereich angeordnet, wobei an dem mit der Fahnendichtung versehenen Tragprofil ein Auflageelement zur Abstützung eines Füllelements vorgesehen und die Fahnendichtung über das Auflageelement durchlaufend angeordnet ist. Die Fahnendichtung kann mit einer Kante klippartig mit einer Aussparung in einer ersten Dichtung zusammenwirken oder zweiteilig ausgebildet sein, wobei ein erster Teil aus härterem Material mit einer Aussparung in der ersten Dichtung zusammenwirkt und ein zweiter Teil sich zwischen einer zweiten Dichtung und einem unteren Fassadenteil erstreckt.

Aus der DE 20 2004 008 862 U1 ist Pfosten-Riegel-Konstruktion bekannt, bei der an einem Tragprofil eine Fahnendichtung mit einem zwischen einer äußeren Dichtung und dem Füllelement eingeklemmten Dichtungsbereich angeordnet ist. Durch eine derartige Fahnendichtung kann der obere Stoßbereich zwischen den an einem Tragprofil durch Andruckprofile über innere und äußere Dichtungen abgedichtet befestigten Füllelementen besonders im Riegelbereich, d.h. an den waagrecht verlaufenen Tragprofilen, zusätzlich abgedichtet werden. An den Randbereichen der Füllelemente kann somit eine weitere Abdichtung gegen ein über die inneren und äußeren Dichtungen eintretendes Wasser oder eine durch Kondensation entstehende Feuchtigkeit erreicht werden. Über die Fahnendichtung kann ferner ein ggf. in den Falzraum zwischen den Füllelementen eintretendes oder sich dort sammelndes Wasser nach außen abgeleitet werden, um feuchtigkeitsbedingte Schäden zu verhindern. Durch die Fahnendichtung kann außerdem der Falzraum weiter unterteilt werden, um so die Luftzirkulation, die einen Hauptbestandteil der Wärmeleitung darstellt, einzuschränken. Bei den bisher bekannten Konstruktionen wird der Verlauf der Fahnendichtung im Riegelbereich allerdings oftmals durch Auflageelemente für die Abstützung der Füllelemente unterbrochen, so dass keine durchgängige Abdichtung ermöglicht wird.

In der DE 20 2004 015 136 U1 ist eine Pfosten-Riegel-Konstruktion offenbart, bei der an einer hutförmigen Innendichtung eine Dichtlippe angeordnet ist, die sich bis zur Außenseite des Füllelements erstreckt und durch eine Außendichtung an die Außenseite des Füllelements angedrückt wird.

Aufgabe der Erfindung ist es, eine Pfosten-Riegel-Konstruktion der eingangs genannten Art zu schaffen, die eine durchgängige Abdichtung und optimale Entwässerung über die gesamte Länge des Tragprofils ermöglicht.

Diese Aufgabe wird durch eine Pfosten-Riegel-Konstruktion mit den Merkmalen des Anspruchs 1 gelöst. Zweckmäßige Weiterbildungen und vorteilhafte Ausführungsformen der Erfindung sind Gegenstand der Unteransprüche.

Bei der erfindungsgemäßen Pfosten-Riegel-Konstruktion ist die Fahnendichtung über ein vorzugsweise aus Hartkunststoff bestehendes Halteprofil an dem Tragprofil gehalten. Das Halteprofil weist ein Aufnahmeprofil zur formschlüssigen Halterung der Fahnendichtung auf. Das Auflageelement enthält ein zu dem Aufnahmeprofil des Halteprofils korrespondierendes und mit diesem fluchtendes Aufnahmeprofil zur formschlüssigen Halterung der Fahnendichtung. Dadurch kann die vorzugsweise aus EPDM-Kunststoff bestehende Fahnendichtung auf besonders zweckmäßige Weise auch über die Auflageelemente hinweg geführt werden.

Das Aufnahmeprofil kann z.B. als Aufnahmekanal zur formschlüssigen Aufnahme eines Dichtfußes der Fahnendichtung ausgebildet sein.

Das Halteprofil kann auf besonders einfache Weise über eine Clipverbindung lösbar mit dem Tragprofil verbunden werden. Die Clipverbindung kann beispielsweise durch innere Rastnasen an zwei parallelen Halteschenkeln gebildet werden, die zum Eingriff in äußere Rastnuten an der am Tragelement befestigten inneren Dichtung gelangen.

In der äußeren Dichtung oder im Andruckprofil können zweckmäßigerweise Entwässerungs- bzw. Belüftungsdurchlässe vorgesehen sein. Dadurch kann eine Entwässerung des Falzraums nach außen erfolgen.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: ein Tragprofil einer Pfosten-Riegel-Konstruktion mit einem Auflageelement und einer Fahnendichtung in einer Vorderansicht;
- **Figur 2**: eine Schnittansicht entlang der Linie A-A von Figur 1 und
- **Figur 3**: eine Schnittansicht entlang der Linie B-B von Figur 1.

In Figur 1 ist ein als Riegelprofil verwendetes Tragprofil 1 mit einem Auflageelement 2 und einer an dem Auflageelement 2 durchlaufenden Fahnendichtung 3 in einer Vorderansicht gezeigt. Das Tragprofil 1 ist Teil einer in Pfosten-Riegel-Bauweise hergestellten Tragkonstruktion, an der in den Figuren 2 und 3 dargestellte Füllelemente 4 durch Andruckprofile 5 über eine innere Dichtung 6 und eine äußere Dichtung 7 abgedichtet befestigt sind. Über die am Tragprofil 1 befestigten Auflageelemente 2 kann die Last der z.B. als Isolierglaselemente ausgeführten Füllelemente 4 angetragen werden. Bei der gezeigten Ausführung sind die Füllelemente 4 als Isolierglasscheiben mit zwei durch Abstandhalter voneinander getrennten Glasscheiben ausgeführt. Die vorzugsweise platten- oder scheibenförmigen Füllelemente 4 können aber auch aus Metall oder anderen Materialien bestehen.

Wie aus den Figuren 2 und 3 hervorgeht, enthält das als Riegelprofil gezeigte Tragprofil 1 an seiner zur Außenseite weisenden Stirnseite 8 einen nach außen vorstehenden Befestigungssteg 9 mit einem Befestigungskanal 10, über den z.B. das Auflageelement 2 mit Hilfe der in den Figuren 1 und 3 gezeigten Befestigungsschrauben 11 an dem Tragprofil 1 befestigt werden kann. An der äußeren Stirnseite 8 des hier als Hohlprofil vorzugsweise aus Aluminium bestehenden Tragprofils 1 sind an den beiden Rändern außerdem jeweils zwei nach außen vorstehende, L-förmige Rippen 12 angeformt, die einen nach außen offenen Aufnahmekanal 13 zur Aufnahme von Dichtfüßen 14 der inneren Dichtung 6 begrenzen. Bei dem dargestellten Ausführungsbeispiel ist die innere Dichtung 6 als Hutdichtung ausgeführt und weist neben Dichtbereichen 15 zur Anlage an den Füllelementen 4 einen über den Befestigungssteg 9 verlaufenden hutförmigen Bereich 16 auf.

Durch das als Pressleiste ausgebildete Andruckprofil 5 werden die scheibenförmigen Füllelemente 4 über die innere Dichtung 6 und die äußere Dichtung 7 abgedichtet an das Tragprofil 1 angedrückt. Das mit Hilfe nicht dargestellter Befestigungsschrauben über den Befestigungskanal 10 an dem Tragprofil 1 montierbare Andruckprofil 5 enthält an seiner den Füllelementen 4 zugewandeten Breitseite zwei als Aufnahmekanäle ausgebildete parallele Aufnahmeprofile 17, in denen die äußere Dichtung 8 gehalten ist. Bei dem gezeigten Ausführungsbeispiel besteht die äußeren Dichtung 8 aus zwei separaten Dichtleisten, die über Dichtfüße 18 in den Aufnahmeprofilen 17 gehalten sind. Auf das Andruckprofil 5 kann eine äußere Abdeckleiste 19 mit einer Clipverbindung aufgesetzt werden.

Wie aus den Schnittansichten der Figuren 2 und 3 hervorgeht, ragt der Befestigungssteg 9 des als Riegelprofil dienenden Tragprofils 1 in einen Falzraum 20 zwischen den Füllelementen 4 hinein. Auf beiden Seiten des in den Figuren 1 und 3 erkennbaren Abstützelements 2 ist auf den Befestigungssteg 9 ein in Figur 2 gezeigtes Halteprofil 21 für die Fahnendichtung 3 aufgesetzt. Das Halteprofil 21 kann bei der dargestellten Ausführung auf den von dem hutförmigen Bereich 16 der inneren Dichtung 6 überspannten Befestigungssteg 9 aufgeclipst werden und weist hierzu zwei Halteschenkel 22 mit inneren Rastnasen 23 zum Eingriff in Rastnuten 24 an der Außenseite des hutförmigen Bereichs 16 der inneren Dichtung 6 auf.

Das Halteprofil 23 enthält ein als Aufnahmenut ausgeführtes Aufnahmeprofil 25 zur Aufnahme eines Dichtfußes 26 der Fahnendichtung 3. Die Fahnendichtung 3 weist einen fahnenartigen Dichtungsbereich 27 auf, der zwischen der äußeren Dichtung 7 und dem Füllelement 4 eingeklemmt ist.

Aus Figur 3 ist ersichtlich, dass die Fahnendichtung 3 auch im Bereich der Auflageelemente 2 angeordnet ist und sich über diese hindurch erstreckt. Hierzu weisen die mit einer oberen Auflagefläche versehenen Auflageelemente 2 an der Unterseite zu den Aufnahmeprofilen 25 des Halteprofils 21 korrespondierende und mit diesen fluchtende Aufnahmeprofile 28 zur Aufnahme des Dichtfußes 26 der Fahnendichtung 3 auf. Dadurch kann die Fahnendichtung 3 auch im Bereich der Auflageelemente 2 weitergeführt und dadurch eine Abdichtung auf der gesamten Länge der in der Regel mit zwei Auflageelementen versehenen Tragprofile 1 erreicht werden.

In der äußeren Dichtung 7 oder auch im Andruckprofil 5 können in Figur 3 angedeutete Entwässerungs- bzw. Belüftungsdurchlässe 29 vorgesehen sein. Über die Entwässerungs- bzw. Belüftungsdurchlässe 29 kann ein evtl. im Falzraum 20 befindliches Wasser nach außen abgeleitet werden.

## Patentansprüche

1. Pfosten-Riegel-Konstruktion mit einer aus Tragprofilen (1) in Pfosten-Riegel-Bauweise zusammengesetzten Tragkonstruktion, an der Füllelemente (4) durch Andruckprofile (5) über äußere und innere Dichtungen (6, 7) abgedichtet befestigt sind, wobei an mindestens einem Tragprofil (1) eine Fahnendichtung (3) mit einem zwischen der äußeren Dichtung (7) und dem Füllelement (4) eingeklemmten Dichtungsbereich (27) angeordnet ist und wobei an dem mit der Fahnendichtung (3) versehenen Tragprofil (1) mindestens ein Auflageelement (2) zur Abstützung eines Füllelements (4) vorgesehen und die Fahnendichtung (3) über das Auflageelement (2) durchlaufend angeordnet ist, wobei die Fahnendichtung (3) über ein zusätzliches Halteprofil (21) an dem Tragprofil (1) gehalten ist, wobei das Halteprofil (21) ein Aufnahmeprofil (25) zur formschlüssigen Halterung der Fahnendichtung (3), enthält, **dadurch gekennzeichnet, dass** das mindestens eine Auflageelement (2) ein zu dem Aufnahmeprofil (25) des Halteprofils (21) korrespondierendes und mit diesem fluchtendes Aufnahmeprofil (28) zur formschlüssigen Halterung der Fahnendichtung (3) enthält.

2. Pfosten-Riegel-Konstruktion nach Anspruch 1, **dadurch gekennzeichnet, dass** das Aufnahmeprofil (25) als Aufnahmekanal zur formschlüssigen Aufnahme eines Dichtfußes (26) der Fahnendichtung (3) ausgebildet ist.

3. Pfosten-Riegel-Konstruktion nach Anspruch 1 oder 2, **dadurch gekennzeichnet, dass** das Halteprofil (21) über eine Clipverbindung (23, 24) lösbar mit dem Tragprofil (1) verbindbar ist.

4. Pfosten-Riegel-Konstruktion nach Anspruch 3, **dadurch gekennzeichnet, dass** die Clipverbindung (23, 24) durch innere Rastnasen (23) an zwei parallelen Halteschenkeln (22) zum Eingriff in äußere Rastnuten (24) an der am Tragelement (1) befestigten inneren Dichtung (6) gebildet wird.

5. Pfosten-Riegel-Konstruktion nach einem der Ansprüche 1 bis 4, **dadurch gekennzeichnet, dass** die innere Dichtung (6) als Hutdichtung mit einem über einen Befestigungssteg (9) des Tragprofils (1) verlaufenden hutförmigen Bereich (16) ausgebildet ist.

6. Pfosten-Riegel-Konstruktion nach einem der Ansprüche 1 bis 5, **dadurch gekennzeichnet, dass** in der äußeren Dichtung (7) oder in dem Andruckprofil (5) Entwässerungs- bzw. Belüftungsdurchlässe (29) vorgesehen sind.

## Claims

1. Mullion and transom structure with a supporting structure composed of supporting profiles (1) in a mullion and transom type of arrangement to which filling elements (4) are fastened by press-in profiles (5) and sealed by means of outer and inner seals (6, 7), wherein a flag seal (3) is arranged on at least one supporting profile (1) with a seal region (27) clamped between the outer seal (7) and the filling element (4) and wherein at least one supporting element (2) is provided on the supporting profile (1) fitted with the flag seal (3) for supporting a filling element (4) and the flag seal (3) is arranged running through over the supporting element (2), wherein the flag seal (3) is retained on the supporting profile (1) by means of an additional retaining profile (21), wherein the retaining profile (21) comprises a receiving profile (25) for form-locking retention of the flag seal (3), **characterised in that** the at least one supporting element (2) comprises a receiving profile (28) which corresponds to the receiving profile (25) of the retaining profile (21) and is aligned with the latter for form-locking retention of the flag seal (3).

2. Mullion and transom structure according to claim 1, **characterised in that** the receiving profile (25) is embodied as a receiving channel for form-locking reception of a sealing foot (26) of the flag seal (3).

3. Mullion and transom structure according to claim 1 or 2, **characterised in that** the retaining profile (21) can be connected detachably to the supporting profile (1) by means of a clip connection (23, 24).

4. Mullion and transom structure according to claim 3, **characterised in that** the clip connection (23, 24) is formed by inner detent lugs (23) on two parallel retaining limbs (22) for engagement in outer detent grooves (24) on the inner seal (6) fastened to the supporting element (1).

5. Mullion and transom structure according to one of claims 1 to 4, **characterised in that** the inner seal (6) is embodied as a hat seal with a hat-shaped region (16) running over a fastening web (9) of the supporting profile (1).

6. Mullion and transom structure according to one of claims 1 to 5, **characterised in that** openings (29) for drainage of water or passage of air are provided in the outer seal (7) or in the press-in profile (5).

## Revendications

1. Structure à poteaux et à traverses comprenant une structure porteuse composée de profilés porteurs (1) selon une construction à poteaux et à traverses, au niveau de laquelle des éléments de remplissage (4) sont fixés par des profilés de compression (5) tout en étant étanchéifiés par l'intermédiaire de joints d'étanchéité extérieurs et intérieurs (6, 7), sachant qu'un joint d'étanchéité noyé (3) comprenant une zone d'étanchéité (27) coincée entre le joint d'étanchéité extérieur (7) et l'élément de remplissage (4) est disposé au niveau au moins d'un profilé porteur (1) et sachant qu'au moins un élément d'appui (2) servant à soutenir un élément de remplissage (4) est prévu au niveau du profilé porteur (1) pourvu du joint d'étanchéité noyé (3) et que le joint d'étanchéité noyé (3) est disposé de part en part sur l'élément d'appui (2), sachant que le joint d'étanchéité noyé (3) est maintenu au niveau du profilé porteur (1) par l'intermédiaire d'un profilé de maintien (21) supplémentaire, sachant que le profilé de maintien (21) contient un profilé de réception (25) servant à maintenir par complémentarité de forme le joint d'étanchéité noyé (3), **caractérisé en ce que** l'élément d'appui (2) au moins au nombre de un contient un profilé de réception (28) correspondant au profilé de réception (25) du profilé de maintien (21) et se situant au même niveau que ce dernier, servant au maintien par complémentarité de forme du joint d'étanchéité noyé (3).

2. Structure à poteaux et à traverses selon la revendication 1, **caractérisée en ce que** le profilé de réception (25) est réalisé sous la forme d'un canal de réception servant à recevoir par complémentarité de forme une base étanche (26) du joint d'étanchéité noyé (3).

3. Structure à poteaux et à traverses selon la revendication 1 ou 2, **caractérisée en ce que** le profilé de maintien (21) peut être relié de manière amovible au profilé porteur (1) par l'intermédiaire d'un système d'assemblage par clipsage (23, 24).

4. Structure à poteaux et à traverses selon la revendication 3, **caractérisée en ce que** l'assemblage par clipsage (23, 24) est formé par des ergots d'encliquetage (23) intérieurs au niveau de deux branches de maintien (22) parallèles destinées à venir en prise avec des rainures d'encliquetage (24) extérieures au niveau du joint d'étanchéité intérieur (6) fixé au niveau de l'élément porteur (1).

5. Structure à poteaux et à traverses selon l'une quelconque des revendications 1 à 4, **caractérisée en ce que** le joint d'étanchéité intérieur (6) est réalisé sous la forme d'un joint d'étanchéité en U inversé comprenant une zone (16) en forme de chapeau s'étendant sur une entretoise de fixation (9) du profilé porteur (1).

6. Structure à poteaux et à traverses selon l'une quelconque des revendications 1 à 5, **caractérisée en ce que** des passages d'évacuation de l'eau ou d'aération (29) sont prévus dans le joint d'étanchéité extérieur (7) ou dans le profilé de compression (5).
